# EUROPÄISCHE PATENTSCHRIFT

(11) **EP 4 037 989 B1**
(45) Veröffentlichungstag und Bekanntmachung des Hinweises auf die Patenterteilung: **07.05.2025**
(21) Anmeldenummer: 20780750.4
(22) Anmeldetag: 02.10.2020
(51) Int. Cl.: B65D 55/16, B65D 41/34, B65D 51/18, B65D 51/24

(54) **BEHÄLTERVERSCHLUSS**
CONTAINER CLOSURE
FERMETURE DE RÉCIPIENT

(30) Priorität: 04.10.2019 CH 12672019; 20.11.2019 CH 14672019; 23.12.2019 CH 16952019
(43) Veröffentlichungstag der Anmeldung: 10.08.2022
(73) Patentinhaber: ALPLA Werke Alwin Lehner GmbH & Co. KG, 6971 Hard (AT)
(72) Erfinder: SÜSS, Georg, 3820 Raabs an der Thaya (AT)
(74) Vertreter: Swisspat Riederer Hasler Patentanwälte AG
(86) Internationale Anmeldenummer: PCT/EP2020/077682
(87) Internationale Veröffentlichungsnummer: WO 2021/064185

(56) Entgegenhaltungen:
- WO-A1-2016/166145
- CN-U- 204 096 281
- US-A- 2 990 077

## Beschreibung

### Gebiet der Erfindung

Die Erfindung betrifft einen Behälterverschluss gemäss Oberbegriff des Anspruchs 1.

### Stand der Technik

Aus dem Stand der Technik auf dem Gebiet von Kunststoff-Verschlusskappen sind Behälterverschlüsse bekannt, welche einen gelenkig an einem Haltering angeordneten Deckel besitzen, wodurch der Deckel auch unverlierbar an dem Behälter gehalten ist. Diese Klappfunktion des Deckels ist insbesondere für Lebensmittelbehälter von Bedeutung, da der Deckel nicht separat abgelegt werden muss und deshalb weder verschmutzen kann noch verloren gehen kann.

Der Deckel ist aus einer Verschlussposition in eine Ofenposition um das Gelenk verschwenkbar. Es ist bekannt, dass der Deckel in der Offenposition an dem Haltering arretiert werden kann. Dazu kann ein an dem Deckel ausgebildeter erster Fortsatz in einem an dem Haltering ausgebildeten zweiten Fortsatz in der Offenposition des Deckels verrasten. Dadurch ist es verhindert, dass der Deckel während der Benutzung des Behälters ungewollt in den Ausgiessstrom des Füllgutes klappt.

Nach der Benutzung des Behälters lässt sich die Arretierung lösen und der Deckel kann aus der Offenposition in die Verschlussposition verschwenkt werden, um die Ausgiessöffnung zu verschliessen.

Damit die Arretierung zwischen den beiden Fortsätzen greift, muss der Deckel allerdings um einen grossen Verschwenkbereich von ungefähr 200 Grad verschwenkt werden, was für den Benutzer unpraktisch ist.

In der US 2990077A ist ein Klappverschluss aus Kunststoff mit einem Deckel offenbart, welcher zum Verschluss von vielen Behältern geeignet ist. Der Deckel lässt sich zwischen einer Offen- und einer Verschlussposition verschwenken und weist an seiner Unterseite einen Dichtring auf, welcher in der Verschlussposition in den Behälterhals ragt.

### Aufgabe der Erfindung

Aus den Nachteilen des beschriebenen Stands der Technik resultiert die Aufgabe einen Behälterverschluss mit einem verschwenkbaren Deckel zu verbessern. Insbesondere ist es Ziel der Erfindung die Benutzerfreundlichkeit des Behälterverschlusses sowohl für den Endkonsumenten als auch für den Industrieabfüller zu verbessern.

### Beschreibung

Die Lösung der gestellten Aufgabe gelingt bei einem Behälterverschluss durch die im kennzeichnenden Abschnitt des Patentanspruchs 1 angeführten Merkmale. Weiterbildungen und/oder vorteilhafte Ausführungsvarianten sind Gegenstand der abhängigen Patentansprüche.

Die Erfindung zeichnet sich bevorzugt dadurch aus, dass Dichtelement eine Höhe aufweist und eine Haltezunge ausgebildet hat, indem die Höhe des Dichtelements im Bereich des Gelenkes höher ist als am übrigen Umfang des Dichtelements, und dass der Deckel in eine zweite Offenposition verschwenkbar ist, in welcher die Haltezunge an dem offenen Rand der Ausgiessöffnung oder dem oberen Rand des Halterings anliegen kann. Der Benutzer kann daher individuell zwischen zwei Offenpositionen des Deckels wählen. Je nach Füllzustand des Behälters kann die erste oder die zweite Offenposition von Vorteil sein. Bei einem geringen Füllgutinhalt muss der Behälter zum Ausgiessen stärker geneigt sein. In diesem Fall ist der Deckel in der ersten Offenposition, in welcher er weiter aufgeklappt ist, von Vorteil, da der Deckel vom Ausgiessstrom weiter entfernt ist. Ist der Behälter noch voll, ist es beim Ausgiessen von Vorteil, wenn sich der Deckel in der zweiten Position befindet, da der Deckel in dieser weniger weit aufgeklappten Position als Überschwapp-Schutz dienen kann.

Als zweckdienlich hat es sich erwiesen, wenn die Haltezunge eine Zungenspitze besitzt, welche dem höchsten Punkt des Dichtelementes entspricht. Die zungenartige Form mit einer erhöhten Zungenspitze ermöglicht es, dass sich das Dichtelement beim Öffnen bzw. Schliessen leicht aus der Ausgiessöffnung entfernen und in diese einfügen lässt. Dabei ist es von Vorteil, wenn sich die Haltezunge elastisch verformen lässt, wenn sie an den offenen Rand der Ausgiessöffnung gedrückt wird.

Zweckmässigerweise ist die Höhenzunahme zu beiden Seiten der Zungenspitze stufenlos. Dadurch kann die Haltezunge in die Ausgiessöffnung hinein- und aus dieser hinausgleiten, ohne sich am offenen Rand der Ausgiessöffnung zu verhaken.

Als vorteilhaft hat es sich erwiesen, wenn die Haltezunge entlang des Umfangs des Dichtelementes eine Länge aufweist, welche dadurch definiert ist, dass die Haltezunge mit dem Mittelpunkt des Deckels einen Öffnungswinkel einschliesst, welcher zwischen 90 und 40 Grad, bevorzugt zwischen 80 und 50 Grad und besonders bevorzugt zwischen 70 und 60 Grad beträgt. Die beanspruchte Länge der Haltezunge ermöglicht es, dass die Haltezunge ausreichend stabil ist, um in der zweiten Offenposition nicht nachzugeben. Andererseits ist die Haltezunge ausreichend flexibel, dass sie sich beim Verschwenken des Deckels um das Gelenk mit geringem Kraftaufwand in und aus der Ausgiessöffnung bewegen lässt.

Die Erfindung zeichnet sich bevorzugt dadurch aus, dass der Haltering und der Deckel in der ersten Offenposition einen ersten Neigungswinkel zwischen 180 und 220 Grad und bevorzugt zwischen 190 und 210 Grad einschliessen und dass der Haltering und der Deckel in der zweiten Offenposition einen zweiten Neigungswinkel zwischen 70 und 90 Grad und bevorzugt zwischen 75 und 95 Grad einschliessen. In den beiden Offenpositionen ist der Deckel in Neigungswinkeln fixierbar, welche sich deutlich voneinander unterscheiden. Dadurch lässt sich der Klapp-Deckel an den momentanen Füllstand des Behälters anpassen. Dadurch wird die Handhabung des Behälters insbesondere beim Ausgiessen wesentlich vereinfacht.

In einer besonders bevorzugten Ausführungsform der Erfindung ist das Dichtelement eine in Richtung des Halterings versetzte Deckelfläche mit einem Absatz. Der Absatz bildet durch die nach innen versetzte Deckelfläche eine stabile Dichtfläche, welche bei einem radialen Anpressdruck von der Innenwand des Behälterhalses stabil bleibt und eine definierte Dichtfläche bildet. Dadurch kann die Ausgiessöffnung durch den Deckel besonders dicht verschlossen sein.

Das Dichtelement kann auch ein in Richtung des Halterings orientierter Dichtring sein. Diese Ausführungsform eignet sich für Anwendungen, welche weniger hohe Anforderungen an die Dichtigkeit des Behälterverschlusses stellen.

In einer weiteren besonders bevorzugten Ausführungsform der Erfindung ist an dem Deckel in Richtung des Halterings wenigstens ein Mitnehmerelement ausgebildet ist, welches in eine an dem Haltering vorgesehene entsprechende Vertiefung aufgenommen ist, wenn sich der Deckel in der Verschlussposition befindet. Das Zusammenwirken des Mitnehmerelements mit der Vertiefung bewirkt eine Zuverlässige Verdrehsicherung des Deckels gegenüber dem Haltering. Dadurch sind die Garantiestege vor einem ungewollten Abreissen während des erstmaligen drehenden Verbindens des Behälterverschlusses mit dem Behälter zuverlässig geschützt.

Zweckmässigerweise besitzt das Mitnehmerelement eine Rampenform und weist eine Stufenseite und eine Schrägseite auf. Diese sägezahnartige Ausgestaltung des Mitnehmerelements bewirkt, dass die Verdrehsicherung in Richtung des erstmaligen Aufdrehens des Behälterverschlusses wirkt. Bei einer Verdrehung in die entgegengesetzte Richtung brechen die Garantiestege.

In einer bevorzugten Ausführungsform der Erfindung ist der erste Fortsatz durch eine an dem Haltering gebildete Nut realisiert, der zweite Fortsatz ist durch einen vorspringenden Deckelrand realisiert ist und der Deckelrand verrastet in der ersten Offenposition in der Nut. Der erste und zweite Fortsatz ermöglichen ein sicheres Verrasten in der ersten Offenposition. Zudem lassen sich die Fortsätze im Spritzgussverfahren mit wenig Aufwand ausformen und sind einfach zu entformen. Bevorzugt ist es, wenn die Haltebänder in der zweiten Offenposition vorgespannt sind. Dadurch kann der Deckel an dem Deckelrand wackelfrei in der Nut gehalten werden, ohne dass der Deckel aus der ersten Offenposition zurückklappen würde.

In einer weiteren Ausführungsform der Erfindung weist der erste Fortsatz einen Spalt mit einer Einbuchtung auf, der zweite Fortsatz weist einen Querbalken auf und der Querbalken rastet in der ersten Offenposition in der Einbuchtung ein. Der Querbalken kommt an der Einbuchtung zu liegen, wenn der erste Fortsatz in dem zweiten Fortsatz verrastet ist. Da der Querbalken beim Ein- und Ausrasten über die Einbuchtung gedrückt werden muss, ist der Deckel in der ersten Offenposition bei dieser Ausführungsform besonders stabil gehalten.

In einer bevorzugten Ausführungsform ist das Gelenk durch ein erstes und ein zweites Gelenkband gebildet und der erste Fortsatz ist zwischen dem ersten und dem zweiten Gelenkband ausgebildet. Dadurch lässt sich die Stabilität des Gelenks verbessern und die Haltebänder können in der ersten und/oder in der zweiten Offenposition vorgespannt sein.

Als zweckdienlich erweist es sich, wenn vor dem erstmaligen Öffnen am Umfang des oberen Randes des Halterings wenigstens ein durchreissbarer Garantiesteg den oberen Rand mit dem Deckel verbindet. Dadurch ist unmittelbar erkennbar, ob der Behälterverschluss originalverschlossen ist oder bereits geöffnet wurde.

In einer weiteren Ausführungsform der Erfindung ist der Behälterverschluss auf einen Behälterhals des Behälters aufprellbar. Der Behälterverschluss kann daher maschinell und dementsprechend rasch auf einem Fliessband mit dem Flaschenhals verbunden werden.

Dadurch, dass der Behälterverschluss einstückig hergestellt ist, lässt sich der Behälterverschluss rasch und kostengünstig in einer Spritzgussform in Massenproduktion herstellen.

In vorteilhafter Weise ist der Behälterverschluss aus Polypropylen hergestellt. Dadurch lässt sich die Haltezunge beim Verschwenken aus der zweiten Offenposition in die Verschlussposition elastisch verformen.

In einer besonders bevorzugten Ausführungsform der Erfindung weist der Haltering über den Umfang verteilt angeordnete Schlitze mit einer Oberkante und einer Unterkante auf, wobei die Oberkante durch einen kreisbogenförmig verlaufenden Abschnitt des Halteringes gebildet ist und die Unterkante durch einen in radialer Richtung nach innen geneigten Wandabschnitt gebildet ist und die Unterkante eines jeden Schlitzes bildet Vorsprünge, wodurch Eingriffsmittel für einen formschlüssigen Eingriff mit einem an der Aussenseite des Behälterhalses ringförmigen Vorsprung gebildet sind. Da die Eingriffsmittel in Gestalt der nach innen geneigten Wandabschnitte nicht vollumfänglich an dem Haltering vorhanden sind und zudem Schlitze vorhanden sind, deren Ausformung den Materialeinsatz noch weiter reduziert, lässt sich der Materialbedarf an Kunststoff signifikant um bis zu 5% reduzieren. Zudem ist der Wandabschnitt nach innen in radialer Richtung unbewegbar, wodurch der Halteringring an dem ringförmigen Vorsprung gehalten ist und über diesen erst gezogen werden kann, wenn der Haltering entlang seines Umfangs gestreckt wird. Der Haltering ist durch die Wandabschnitte an dem ringförmigen Vorsprung so fest gehalten, dass die Sollbruchelemente sicher reissen bevor die Halterung der Wandabschnitte überwunden wird. In radialer Richtung nach aussen sind die Wandabschnitte jedoch flexibel bzw. beweglich. Dadurch lassen sich die Wandabschnitte mit geringem Kraftaufwand aus der Spritzgussform bzw. dem Spritzgusswerkzeug entformen. Aus demselben Grund ist die Applizierkraft zum Aufprellen der Verschlusskappe im Vergleich zum Stand der Technik deutlich reduziert. Ein Aufdehnen des Garantieringes, welches zu bleibenden Schäden der Verschlusskappe führen kann, ist beim Entformen und Aufprellen weitestgehend verhindert. Die Wandabschnitte wirken daher in der Art von Widerhaken.

Weitere Vorteile und Merkmale ergeben sich aus der nachfolgenden Beschreibung eines Ausführungsbeispiels der Erfindung unter Bezugnahme auf die schematischen Darstellungen. Es zeigen in nicht massstabsgetreuer Darstellung:
- Figur 1:: einen Behälterverschluss in einer Offenposition in einer Seitenansicht;
- Figur 2:: den Behälterverschluss aus Figur 1 in einer Schnittansicht entlang der Zeichenebene, welche durch die Rotationsachse verläuft;
- Figur 3:: eine Seitenansicht des Behälterverschlusses in einer ersten Offenposition;
- Figur 4:: den Behälterverschluss aus Figur 3 in einer Schnittansicht entlang der Zeichenebene, welche durch die Rotationsachse verläuft;
- Figur 5:: eine Draufsicht auf den Behälterverschluss in der ersten Offenposition;
- Figur 6:: eine perspektivische Ansicht des Behälterverschlusses aus Figur 3
- Figur 7:: eine perspektivische Ansicht des Behälterverschlusses in einer weiteren Ausführungsform;
- Figur 8:: eine Seitenansicht des Behälterverschlusses in einer zweiten Offenposition und
- Figur 9:: den Behälterverschluss aus Figur 8 in einer Schnittansicht entlang der Zeichenebene, welche durch die Rotationsachse verläuft;
- Figur 10:: eine weitere Ausführungsform des Behälterverschlusses in einer Seitenansicht;
- Figur 11:: die Ausführungsform aus Figur 8 in einer Schnittdarstellung;
- Figur 12:: eine perspektivische Ansicht des Behälterverschlusses aus Figur 10 und 11 in einer ersten Offenposition;
- Figur 13:: eine perspektivische Ansicht des Behälterverschlusses aus Figur 10 und 11 in einer zweiten Offenposition;
- Figur 14:: eine Detailansicht des Halteringes in einer weiteren Ausführungsform und
- Figur 15:: eine Schnittansicht des Halteringes aus Figur 14 mit visualisierten Neigungswinkeln.

Die Figuren 1 bis 13 zeigen einen Behälterverschluss, welcher gesamthaft mit dem Bezugszeichen 11 bezeichnet ist und dem Verschliessen der Ausgiessöffnung eines Behälters dient. Die Verschlusskappe 11 weist einen Haltering 13 und einen Deckel 15 auf, welche mit einem Gelenk 17 verbunden sind. Das Gelenk kann durch ein erstes und ein zweites Gelenkband 17a,17b realisiert sein. Bei dem Gelenk handelt es sich bevorzugt um ein Film- oder Bandscharnier. Um das Gelenk 17 ist der Deckel 15 aus einer Verschlussposition verschwenkbar. Die Verschlussposition ist in den Figuren 1, 2, 10 und 11 gezeigt. In den Figuren 3 bis 6 und 12 ist eine erste Offenposition gezeigt, in welche sich der Deckel verschwenken lässt. In der ersten Offenposition schliessen der Haltering 13 und der Deckel 15 einen ersten Neigungswinkel 19 von ca. 200 Grad ein.

Damit der Deckel 15 in der ersten Offenposition fixierbar ist, ist an dem Haltering 13 ein erster Fortsatz 21 ausgebildet und an dem Deckel 15 ist ein zweiter Fortsatz 23 ausgebildet. In der ersten Offenposition greifen der erste und der zweite Fortsatz 21,23 ineinander. Der Haltering 13 hat einen oberen Rand 35 und einen unteren Rand 36.

An der Innenseite des Deckels 15 ist ein Dichtelement 25 ausgebildet. In den Figuren 1 bis 9 ist das Dichtelement als Dichtring 25 ausgebildet. In der Verschlussposition ragt der Dichtring 25 in die Ausgiessöffnung 27 eines Behälters 29. Der Behälter 29 umfasst einen Behälterhals 30, an welchem die Ausgiessöffnung 27 vorgesehen ist. Damit die Aussenfläche des Dichtringes 25 und die Innenfläche der Ausgiessöffnung 27 dichtend zusammenwirken, kann der Dichtring 25 konusförmig ausgebildet sein. Der Dichtring 25 ist in diesem Fall als "cone sealer" ausgeführt. Zwischen dem Dichtring 25 und der Ausgiessöffnung 27 kann auch eine Presspassung vorgesehen sein, um die Ausgiessöffnung 27 zuverlässig abzudichten.

Wie in den Figuren 1 bis 5 gezeigt ist, ist in einer ersten Ausführungsform der erste Fortsatz durch eine Nut 21 realisiert. Die Nut 21 ist zwischen dem ersten und dem zweiten Gelenkband 17a,17b an dem Haltering 13 ausgebildet. Der zweite Fortsatz ist ein vorspringender Deckelrand 23. Beim Verschwenken des Deckels 15 in die erste Offenposition lässt sich der Deckelrand 23 in der Nut 21 verrasten. Der Deckel 15 ist in der ersten Offenposition gehalten und kann daher beim Ausgiessen von Flüssigkeit aus dem Behälter 29 nicht ungewollt in den Ausgiessstrom ragen bzw. hineinklappen.

In einer zweiten Ausführungsform gemäss der Figur 7 bildet der erste Fortsatz einen Spalt 22. Der Spalt 22 ist in Richtung der Rotationsachse 31 orientiert. Ferner ist an dem Spalt 22 eine Einbuchtung 32 vorgesehen. Der zweite Fortsatz 23 besitzt einen Querbalken 33. Beim Aufklappen des Deckels 15 in die erste Offenposition wird der zweite Fortsatz 23 in den Spalt 22 gedrückt. Der Querbalken 33 verrastet in dem Spalt 22 unterhalb der Einbuchtung 32 wodurch der Deckel 15 in der ersten Offenposition gehalten ist. Der geöffnete Deckel 15 fällt dadurch nicht unwillkürlich wieder zu, sondern kann nur unter Kraftanwendung aus der ersten Offenposition bewegt werden.

Vor dem erstmaligen Öffnen des Deckels 15 verbindet eine Mehrzahl von Garantiestegen 37 den Haltering 13 mit dem Deckel 15. Die Garantiestege 37 sind am Umfang des oberen Randes 35 angeordnet. Beim erstmaligen Verschwenken des Deckels 15 werden die Garantiestege durchgerissen. Die durchgerissenen Garantiestege 37 zeigen in der Verschlussposition an, ob der Deckel 15 bereits geöffnet wurde oder nicht.

Der Deckel 15 kann auch in eine zweite Offenposition verschwenkt werden. Damit der Deckel 15 in der zweiten Offenposition gehalten ist, ist an dem Dichtring 25 eine Haltezunge 39 ausgebildet. Die Haltezunge 39 ist dadurch realisiert, dass der Dichtring 25 im Bereich des Gelenks 17 höher ist als am übrigen Umfang. Der höchste Punkt der Haltezunge 39 soll als Haltezunge 41 bezeichnet sein. Bevorzugt ist es, wenn die Höhenzunahme zu beiden Seiten der Zungenspitze 41 stufenlos, homogen und symmetrisch ist. Die Länge der Haltezunge ist durch deren Öffnungswinkel 45 mit dem Mittelpunkt 43 des Deckels definiert. Der Öffnungswinkel beträgt bevorzugt 75 Grad.

Die Haltezunge 39 liegt in der zweiten Offenposition an der Ausgiessöffnung 27 an, wodurch ein unwillkürliches Zuklappen des Deckels 15 verhindert ist. Überragt der obere Rand 35 des Halterings den offenen Rand 47 der Ausgiessöffnung 27 so liegt die Haltezunge 39 am oberen Rand 35 auf.

Der Haltering 13 und der Deckel 15 schliessen in der zweiten Offenposition einen zweiten Neigungswinkel 49 von ungefähr 80 Grad ein. Bevorzugt ist es, wenn das erste und das zweite Gelenkband 17a,17b in der zweiten Offenposition vorgespannt sind, wodurch die Haltezunge 39 an den offenen Rand 47 gezogen wird. Dadurch ist ein Wackeln des Deckels 15 in der zweiten Offenposition verhindert. Beim Schliessen und Öffnen des Deckels 15 wird die Haltezunge 39 und/oder der offene Rand 47 elastisch verformt. Dadurch kann der Dichtring 25 in der Verschlussposition vollständig in der Ausgiessöffnung 27 aufgenommen sein.

In den Figuren 10 bis 13 ist das Dichtelement eine nach innen versetzte Deckelfläche 25. Durch diese Versetzung bildet die Deckelfläche 25 einen Absatz 51 am Übergang zum restlichen Deckel 15. Die Deckelfläche 25 ragt in die Ausgiessöffnung 27, wobei der Absatz 51 an der Innenwand der Ausgiessöffnung in der Verschlussposition anliegt. Die Der Absatz 51 ist stabiler als ein Dichtring und kann daher definierter an die Innenwand gepresst werden. Dadurch sind die Abdichteigenschaften des Deckels 15 verbessert.

Der Deckel 15 hat einen Aussenring 53 ausgebildet, welcher mit dem Haltering 13 fluchtet. Der Aussenring 53 ist mit den Garantiestegen 37 mit dem Haltering 13 verbunden. In den Figuren 10, 12 und 13 ist gezeigt, dass an dem offenen Rand des Aussenringes 53 Mitnehmerelemente 55 ausgebildet sind. Besonders wirksam sind die Mitnehmerelemente 55, wenn sie gegenüber dem Gelenk 17 angeordnet sind. Die Mitnehmerelemente 55 greifen in Vertiefungen 57 ein bzw. ragen in die Vertiefungen 57, welche an dem Haltering 13 vorgesehen sind. Dies gilt für die Verschlussposition und ist in der Figur 10 gezeigt. Zweckmässigerweise besitzt die Vertiefung 57 im Wesentlichen die Negativform des Mitnehmerelements 55. Bevorzugt besitzt das Mitnehmerelement 55 eine Rampenform bzw. eine Sägezahnform. Es besitzt daher eine Stufenseite 59 und eine Schrägseite 61. Dadurch ist eine Verdrehung des Deckels 15 relativ zu dem Haltering 13 zuverlässig verhindert, da beim Aufbringen eines Drehmoments die Stufenseite 59 an der Vertiefung 57 anschlägt. Wird der Behälterverschluss 11 auf den Behälterhals 30 nach Befüllen des Behälters 29 durch eine Drehbewegung erstmalig angebracht bzw. durch eine axiale Bewegung aufgeprellt, verhindern die Mitnehmerelemente 55, dass die Garantiestege 37 ungewollt durch Verdrehung beschädigt oder sogar abgerissen werden. Die Mitnehmerelemente 55 wirken zweckmässigerweise in Drehrichtung des Aufprellens des Behälterverschlusses 11. Den Garantiestegen 37 ist es geschuldet, dass in der Verschlussposition zwischen dem Aussenring 53 und dem Haltering 13 ein Spalt 63 vorhanden sein muss. Dieser Spalt 63 ist auch zwischen den Mitnehmerelementen 55 und dem Haltering 13 vorhanden. Dadurch wird das Öffnen des Deckels 15 durch die Mitnehmerelemente 55 nicht behindert.

Der Deckel 15 der Verschlusskappe 11 lässt sich in eine erste und eine zweite Offenposition verschwenken, wobei der Deckel 15 in beiden Offenpositionen einrasten kann. Dadurch ist es dem Konsumenten ermöglicht beim Ausgiessen individuell zwischen zwei Offenpositionen des Deckels zu wählen. Bei einem fast vollen Behälter kann es vorteilhaft sein die zweite Offenposition zu wählen, da der Deckel als Überschwapp-Schutz dienen kann. Ist der Behälter hingegen fast leer, ist es zweckmässig die erste Offenposition zu wählen, da der Behälter zum Entleeren stärker geneigt werden muss. Der Deckel 15 ist in der ersten Offenposition beim verstärkten Neigen des Behälters 29 weniger im Weg als wenn er sich in der zweiten Offenposition befindet.

Zur Halterung des Halteringes 13 in axialer Richtung sind an der Innenseite des Halterings 13 Vorsprünge 65 ausgebildet. Die Vorsprünge 65 können gemäss der folgenden Figurenbeschreibung der Figuren 14 und 15 ausgebildet sein. Diese Ausführungsform der Vorsprünge 65 ist Inhalt der schweizerischen Patentanmeldungen mit den Anmeldenummern 01467/19 und 01695/19, deren Prioritäten in Anspruch genommen wurden und deren Offenbarungen hiermit inhaltlich in die vorliegende Patentanmeldung übernommen werden. Über den Umfang des Halteringes 13 verteilt sind an dem Haltering Schlitze 67 vorgesehen. Die Schlitze 67 weisen jeweils eine Oberkante 69 und eine Unterkante 71 auf. Die Oberkante 69 ist durch einen kreisbogenförmigen Abschnitt des Halteringes 13 gebildet. Die Unterkante 71 entspricht dem freien Rand eines nach innen in radialer Richtung geneigten Wandabschnittes 73. Die Unterkante 71 besitzt durch die Innenneigung des Wandabschnittes 73 einen kleineren Radius als der Haltering 13 und kann dadurch an einem Widerlager (Ringförmiger Vorsprung 66) des Behälterhalses 30 anschlagen, wenn der Deckel 15 von dem Garantiering 13 weggeklappt wird. Das Widerlager ist durch den ringförmigen Vorsprung 66 realisiert, welcher an der Aussenseite des Behälterhalses 30 ausgebildet ist. Beim Öffnen des Deckels 15 greift die Unterkante 71 formschlüssig an dem Vorsprung 66 an, wodurch der Haltering 13 zuverlässig auch bei hohen axialen Kräften an dem ringförmigen Vorsprung 66 gehalten ist. Dadurch reissen die Garantiestege 37 zuverlässig beim Öffnen des Deckels 15 ohne dass sich der Haltering 13 ungewollt von dem Behälterhals löst.

Jeder Wandabschnitt 71 weist einen ersten Teilabschnitt 75 und zwei zweite Teilabschnitte 77 auf. Der erste Teilabschnitt 75 stellt einen nach innen geklappten Mantelabschnitt dar und ist bevorzugt eben ausgebildet. Die zweiten Teilabschnitte 77 schliessen an den nach innen gewandten Seiten des ersten Teilabschnittes 75 an und verbinden diesen mit dem Haltering 13. Die zweiten Teilabschnitte 77 können gebogen oder eben ausgebildet sein und sind schräg nach innen einander zugewandt. Die Unterkante 71 des Schlitzes 67 entspricht den freien Rändern des ersten Teilabschnittes 75 und der zweiten Teilabschnitte 77 und liegt in einer Ebene 79, welche in Figur 15 dargestellt ist. Die Ebene 79 ist bevorzugt senkrecht zur Rotationsachse 31 des Behälterhalses 30 orientiert. Diese beschriebenen Gestaltungsmerkmale des Wandabschnittes 73 haben den Vorteil, dass der Wandabschnitt 73 mit der gesamten Unterkante 71 an dem ringförmigen Vorsprung 66 anliegen kann und bei einer axialen Zugkraft nach oben in der Art eines Widerhakens nicht nachgibt. Dadurch ist der Haltering 13 unlösbar an dem Vorsprung 66 gehalten bzw. von dem Vorsprung 66 nur unter Zerstörung entfernbar. Eine Bewegung des ersten Teilabschnittes 75 nach innen in radialer Richtung ist durch Vorsehen der zweiten Teilabschnitte 77 verhindert. Eine Bewegung des ersten Teilabschnittes 75 nach aussen in radialer Richtung ist jedoch möglich. Diese Bewegung ist flexibel und der Wandabschnitt 73 kehrt, nachdem er radial nach aussen gedrückt wurde, in seine nach innen geneigte Grundstellung zurück. Dies hat den weiteren Vorteil, dass sich der Haltering 13 einfach entformen lässt und mit wenig Kraft auf den Behälterhals 30 zusammen mit dem Gewindeteil 15 aufprellbar ist. Das Entformen aus einer Spritzgussform und das Aufprellen auf den Behälterhals 30 können durch die Flexibilität des Wandabschnittes 73 erfolgen, ohne dass die Gefahr besteht, dass der Wandabschnitt 73 beschädigt wird. Durch das erstmalige Aufklappen des Deckels 15 wird eine asymmetrische Belastung des Halterings 13 verursacht. Dadurch wird der Haltering 13 an der Stelle an der der Deckel 15 aufgedrückt wird, mit grosser Kraft nach oben gezogen bis die Garantiestege 37 reissen. Die neuartige Halterung des Halterings 13 stellt eine vorteilhafte Ergänzung für den vorliegenden Behälterverschluss 11 dar, da ein Lösen des Halterings 13 von dem Behälterhals 30 sicher verhindert ist.

Bevorzugt ist es, wenn die die geneigten Wandabschnitte 73 eine gegenüber dem übrigen Haltering 13 verringerte Wandstärke aufweisen. In der Figur 15 ist gezeigt, dass der Bereich der Unterkante 71 die geringste Wandstärke aufweist. Dadurch ist die oben beschriebene Flexibilität des Wandabschnittes 73 radial nach aussen weiter verbessert. Die Wandstärke des Wandabschnittes 73 nimmt ausgehend von der Unterkante 71 nach unten linear zu.

In den Figuren 14 und 15 ist der Haltering 13 ohne den Deckel 15 gezeigt. In den Figuren 14 und 15 ist gut erkennbar, dass oberhalb der Schlitze 67 an dem Haltering 13 ein Ringwulst 81 ausgebildet ist, auf welchem die Oberkanten 69 liegen.

In der Figur 15 sind ein erster und zweiter Neigungswinkel 83,85 gezeigt. Der erste Neigungswinkel 83 gibt die Neigung des ersten Teilabschnitts 75 gegenüber der Ebene der Unterkante 71 an. Der erste Neigungswinkel 83 besitzt eine Grösse zwischen 60 und 80 Grad und bevorzugt zwischen 65 und 75 Grad. Je grösser der erste Neigungswinkel 83 ist, desto besser ist die Stabilität der Wandabschnitte 73 gegenüber vertikalen Krafteinwirkungen bzw. axialen Zugkräften, verursacht durch das Aufklappen des Deckels 15. Der erste Neigungswinkel 83 darf jedoch nicht zu gross werden, da ansonsten der ringförmige Vorsprung 66 nicht ausreichend untergriffen werden kann.

Der zweite Neigungswinkel 85 gibt die Neigung des Schlitzes 67 gegenüber der Ebene der Unterkante 81 an. Die Verbindungsgerade 87, welche die Neigung des Schlitzes 67 darstellt, ist eine Verbindung der Oberkante 69 mit der Unterkante 71 in einer Ebene, welche durch die Rotationsachse 31 und die Verbindungsgerade 87 aufgespannt ist. Der zweite Neigungswinkel 85 wird durch die Verbindungsgerade 87 und die Ebene 79 eingeschlossen. Der zweite Neigungswinkel 85 besitzt eine Grösse zwischen 30 und 50 Grad und bevorzugt zwischen 35 und 45 Grad. Je grösser der zweite Neigungswinkel 85 ist, umso leichter lässt sich der Haltering 13 entformen.

### Legende:

- 11: Behälterverschluss
- 13: Haltering
- 15: Deckel
- 17, 17a,17b: Gelenk, erstes Gelenkband, zweites Gelenkband
- 19: Erster Neigungswinkel
- 21: Erster Fortsatz, Nut
- 22: Spalt
- 23: Zweiter Fortsatz, Deckelrand
- 25: Dichtelement, Dichtring, Deckelfläche
- 27: Ausgiessöffnung
- 29: Behälter
- 30: Behälterhals
- 31: Rotationsachse
- 32: Einbuchtung
- 33: Querbalken
- 35: Oberer Rand des Halterings
- 36: Unterer Rand des Halterings
- 37: Garantiestege
- 39: Haltezunge
- 41: Zungenspitze
- 43: Mittelpunkt des Deckels
- 45: Öffnungswinkel
- 47: Offener Rand der Ausgiessöffnung
- 49: Zweiter Neigungswinkel
- 51: Absatz
- 53: Aussenring
- 55: Mitnehmerelemente
- 57: Vertiefungen
- 59: Stufenseite
- 61: Schrägseite
- 63: Spalt
- 65: Vorsprünge
- 66: Ringförmiger Vorsprung
- 67: Schlitze
- 69: Oberkante
- 71: Unterkante
- 73: Wandabschnitt
- 75: Erster Teilabschnitt
- 77: Zweite Teilabschnitte
- 79: Ebene
- 81: Ringwulst
- 83: Erster Neigungswinkel
- 85: Zweiter Neigungswinkel
- 87: Verbindungsgerade

## Patentansprüche

1. Behälterverschluss (11) aus Kunststoff aufweisend
- einen Haltering (13) zum Befestigen des Verschlusses (11) an einem Behälter (29) mit einem oberen und unteren Rand (35,36),
- einen mit dem Haltering (13) verbundenen Deckel (15),
- ein Gelenk (17), welches den Deckel (15) mit dem Haltering (13) verbindet und um welches der Deckel (15) relativ zu dem Haltering (13) aus einer Verschlussposition in eine erste Offenposition und vice versa verschwenkbar ist,
- ein Dichtelement (25), welches an der Innenseite des Deckels (15) ausgebildet ist und in der Verschlussposition eine Ausgiessöffnung (27) des Behälters (29) abdichten kann,
- einen ersten Fortsatz (21), welcher an dem Haltering (13) ausgebildet ist, und
- einen zweiten Fortsatz (23), welcher an dem Deckel (15) ausgebildet ist, wobei der erste und der zweite Fortsatz (21,23) in der ersten Offenposition ineinandergreifen und dadurch der Deckel (15) in der ersten Offenposition arretiert ist,
**dadurch gekennzeichnet,**
**dass** das Dichtelement (25) eine Höhe aufweist und eine Haltezunge (39) ausgebildet hat, indem die Höhe des Dichtelements (25) im Bereich des Gelenkes (17) höher ist als am übrigen Umfang des Dichtelements (25), und
**dass** der Deckel (15) in eine zweite Offenposition verschwenkbar ist, in welcher die Haltezunge (39) an dem offenen Rand (47) der Ausgiessöffnung (27) oder dem oberen Rand (35) des Halterings (13) anliegen kann.

2. Behälterverschluss nach Anspruch 1, **dadurch gekennzeichnet, dass** die Haltezunge (39) eine Zungenspitze (41) besitzt, welche dem höchsten Punkt des Dichtelementes (25) entspricht.

3. Behälterverschluss nach Anspruch 2, **dadurch gekennzeichnet, dass** die Höhenzunahme zu beiden Seiten der Zungenspitze (41) stufenlos ist.

4. Behälterverschluss nach einem der vorangehenden Ansprüche, **dadurch gekennzeichnet, dass** die Haltezunge (39) entlang des Umfangs des Dichtelementes (25) eine Länge aufweist, welche dadurch definiert ist, dass die Haltezunge (39) mit dem Mittelpunkt (43) des Deckels (15) einen Öffnungswinkel (45) einschliesst, welcher zwischen 90 und 40 Grad, bevorzugt zwischen 80 und 50 Grad und besonders bevorzugt zwischen 70 und 60 Grad beträgt.

5. Behälterverschluss nach einem der vorangehenden Ansprüche, **dadurch gekennzeichnet, dass** der Haltering (13) und der Deckel (15) in der ersten Offenposition einen ersten Neigungswinkel (19) zwischen 180 und 220 Grad und bevorzugt zwischen 190 und 210 Grad einschliessen und dass der Haltering (13) und der Deckel (15) in der zweiten Offenposition einen zweiten Neigungswinkel (49) zwischen 70 und 90 Grad und bevorzugt zwischen 75 und 95 Grad einschliessen.

6. Behälterverschluss nach einem der vorangehenden Ansprüche, **dadurch gekennzeichnet, dass** das Dichtelement eine in Richtung des Halterings (13) versetzte Deckelfläche (25) mit einem Absatz (51) ist.

7. Behälterverschluss nach einem der Ansprüche 1 bis 5, **dadurch gekennzeichnet, dass** das Dichtelement ein in Richtung des Halterings (13) orientierter Dichtring (25) ist.

8. Behälterverschluss nach einem der vorangehenden Ansprüche, **dadurch gekennzeichnet, dass** an dem Deckel (15) in Richtung des Halterings (13) wenigstens ein Mitnehmerelement (55) ausgebildet ist, welches in eine an dem Haltering (13) vorgesehene entsprechende Vertiefung (57) aufgenommen ist, wenn sich der Deckel (15) in der Verschlussposition befindet.

9. Behälterverschluss nach Anspruch 8, **dadurch gekennzeichnet, dass** das Mitnehmerelement (55) eine Rampenform besitzt und eine Stufenseite (59) und eine Schrägseite (61) aufweist.

10. Behälterverschluss nach einem der vorangehenden Ansprüche, **dadurch gekennzeichnet, dass** der erste Fortsatz durch eine an dem Haltering (13) gebildete Nut (21) realisiert ist, der zweite Fortsatz durch einen vorspringenden Deckelrand (23) realisiert ist und der Deckelrand (23) in der ersten Offenposition in der Nut (21) verrastet.

11. Behälterverschluss nach einem der Ansprüche 1 bis 9, **dadurch gekennzeichnet, dass** der erste Fortsatz einen Spalt (22) mit einer Einbuchtung (32) aufweist, der zweite Fortsatz (23) einen Querbalken (33) aufweist und der Querbalken (33) in der ersten Offenposition in der Einbuchtung (32) einrastet.

12. Behälterverschluss nach einem der vorangehenden Ansprüche, **dadurch gekennzeichnet, dass** das Gelenk (17) durch ein erstes und ein zweites Gelenkband (17a, 17b) gebildet ist und der erste Fortsatz (21) zwischen dem ersten und dem zweiten Gelenkband (17a, 17b) ausgebildet ist.

13. Behälterverschluss nach einem der vorangehenden Ansprüche, **dadurch gekennzeichnet, dass** vor dem erstmaligen Öffnen am Umfang des oberen Randes (35) des Halterings (13) wenigstens ein durchreissbarer Garantiesteg (37) den oberen Rand (35) mit dem Deckel (15) verbindet.

14. Behälterverschluss nach einem der vorangehenden Ansprüche, **dadurch gekennzeichnet, dass** der Behälterverschluss (11) auf einen Behälterhals (30) des Behälters (29) aufprellbar ist.

15. Behälterverschluss nach einem der vorangehenden Ansprüche, **dadurch gekennzeichnet, dass** der Behälterverschluss (11) einstückig hergestellt ist.

16. Behälterverschluss nach einem der vorangehenden Ansprüche, **dadurch gekennzeichnet, dass** der Behälterverschluss (11) aus Polypropylen hergestellt ist.

17. Behälterverschluss nach einem der vorangehenden Ansprüche, **dadurch gekennzeichnet, dass** der Haltering (13) über den Umfang verteilt angeordnete Schlitze (67) mit einer Oberkante (69) und einer Unterkante (71) aufweist, wobei die Oberkante (69) durch einen kreisbogenförmig verlaufenden Abschnitt des Halteringes (13) gebildet ist und die Unterkante (71) durch einen in radialer Richtung nach innen geneigten Wandabschnitt (73) gebildet ist und dass die Unterkante (71) eines jeden Schlitzes (67) Vorsprünge (65) bildet, wodurch Eingriffsmittel für einen formschlüssigen Eingriff mit einem an der Aussenseite des Behälterhalses (30) ringförmigen Vorsprung (66) gebildet sind.

## Claims

1. A container closure (11) made of plastic having
- a retaining ring (13) for fastening the closure (11) to a container (29) with an upper and lower edge (35, 36),
- a lid (15) connected to the retaining ring (13),
- a hinge (17), which connects the lid (15) to the retaining ring (13) and around which the lid (15) can be pivoted relative to the retaining ring (13) from a closed position into a first open position and vice versa,
- a sealing element (25), which is formed on the inner side of the lid (15) and which can seal a pouring opening (27) of the container (29) in the closed position,
- a first appendage (21), which is formed on the retaining ring (13), and
- a second appendage (23), which is formed on the lid (15), wherein the first and the second appendage (21, 23) engage with one another in the first open position and the lid (15) is thus locked in the first open position,
**characterized in**
**that** the sealing element (25) has a height and has formed a retaining tongue (39), in that the height of the sealing element (25) in the region of the hinge (17) is higher than on the remaining circumference of the sealing element (25), and
**that** the lid (15) can be pivoted into a second open position, in which the retaining tongue (39) can rest against the open edge (47) of the pouring opening (27) or the upper edge (35) of the retaining ring (13).

2. The container closure according to claim 1, **characterized in that** the retaining tongue (39) has a tongue tip (41), which corresponds to the highest point of the sealing element (25).

3. The container closure according to claim 2, **characterized in that** the height increase on both sides of the tongue tip (41) is continuous.

4. The container closure according to one of the preceding claims, **characterized in that** along the circumference of the sealing element (25), the retaining tongue (39) has a length, which is defined **in that** the retaining tongue (39) draws an opening angle (45) with the center (43) of the lid (15), which is between 90 and 40 degrees, preferably between 80 and 50 degrees and particularly preferably between 70 and 60 degrees.

5. The container closure according to one of the preceding claims, **characterized in that** in the first open position, the retaining ring (13) and the lid (15) draw a first angle of inclination (19) between 180 degrees and 220 degrees and preferably between 190 and 210 degrees and that in the second open position, the retaining ring (13) and the lid (15) draw a second angle of inclination (49) between 70 and 90 degrees and preferably between 75 and 95 degrees.

6. The container closure according to one of the preceding claims, **characterized in that** the sealing element is a lid surface (25) with a ledge (51), which is offset in the direction of the retaining ring (13).

7. The container closure according to one of claims 1 to 5, **characterized in that** the sealing element is a sealing ring (25), which is oriented in the direction of the retaining ring (13).

8. The container closure according to one of the preceding claims, **characterized in that** at least one follower element (55) is formed on the lid (15) in the direction of the retaining ring (13), which follower element is received in a corresponding depression (57) provided on the retaining ring (13), when the lid (15) is in the closed position.

9. The container closure according to claim 8, **characterized in that** the follower element (55) has a ramp shape and has a step side (59) and an inclined side (61).

10. The container closure according to one of the preceding claims, **characterized in that** the first appendage is realized by means of a groove (21) formed on the retaining ring (13), the second appendage is realized by means of a protruding lid edge (23) and the lid edge (23) locks in place in the groove (21) in the first open position.

11. The container closure according to one of claims 1 to 9, **characterized in that** the first appendage has a gap (22) with an indentation (32), the second appendage (23) has a crossbeam (33) and the crossbeam (33) engages with the indentation (32) in the first open position.

12. The container closure according to one of the preceding claims, **characterized in that** the hinge (17) is formed by a first and a second hinge band (17a, 17b) and the first appendage (21) is formed between the first and the second hinge band (17a, 17b).

13. The container closure according to one of the preceding claims, **characterized in that** at least one tearable security web (37) connects the upper edge (35) to the lid (15) prior to the first-time opening on the circumference of the upper edge (35) of the retaining ring (13).

14. The container closure according to one of the preceding claims, **characterized in that** the container closure (11) can be snapped onto a container neck (30) of the container (29).

15. The container closure according to one of the preceding claims, **characterized in that** the container closure (11) is made in one piece.

16. The container closure according to one of the preceding claims, **characterized in that** the container closure (11) is made of polypropylene.

17. The container closure according to one of the preceding claims, **characterized in that** the retaining ring (13) has slots (67) arranged so as to be distributed over the circumference with an upper edge (69) and a lower edge (71), wherein the upper edge (69) is formed by a section of the retaining ring (13) running in a circular arc-shaped manner, and the lower edge (71) is formed by a wall section (73) inclined inwards in the radial direction and that the lower edge (71) of each slot (67) forms protrusions (65), whereby engagement means for a positive engagement with a ring-shaped protrusion (66) on the outer side of the container neck (30) are formed.

## Revendications

1. Dispositif de fermeture (11) d'un récipient en matière plastique, comportant
- une bague de retenue (13), destinée à fixer le dispositif de fermeture (11) sur un récipient (29) pourvu d'un bord (35, 36) supérieur et inférieur,
- un couvercle (15) relié avec la bague de retenue (13),
- une articulation (17), laquelle relie le couvercle (15) avec la bague de retenue (13) et autour de laquelle le couvercle (15) est susceptible de pivoter par rapport à la bague de retenue (13), d'une position de fermeture dans une première position ouverte et vice versa,
- un élément d'étanchéité (25), lequel est conçu sur la face intérieure du couvercle (15) et dans la position de fermeture, est susceptible d'assurer l'étanchéité d'un orifice verseur (27) du récipient (29),
- un premier prolongement (21), lequel est conçu sur la bague de retenue (13) et
- un deuxième prolongement (23), lequel est conçu sur le couvercle (15),
dans la première position ouverte, le premier et le deuxième prolongements (21, 23) s'engrenant l'un dans l'autre et de ce fait, le couvercle (15) étant bloqué dans la première position ouverte,
**caractérisé**
**en ce que** l'élément d'étanchéité (25) présente une hauteur et a constitué une languette de retenue (39), en ce que la hauteur de l'élément d'étanchéité (25) est plus élevée dans la zone de l'articulation (17) que sur le reste de la circonférence de l'élément d'étanchéité (25) et
**en ce que** le couvercle (15) est susceptible de pivoter dans une deuxième position ouverte, dans laquelle la languette de retenue (39) peut être adjacente au bord (47) ouvert de l'orifice verseur (27) ou au bord (35) supérieur de la bague de retenue (13).

2. Dispositif de fermeture d'un récipient selon la revendication 1, **caractérisé en ce que** la languette de retenue (39) dispose d'une pointe (41) de languette, laquelle correspond au point le plus élevé de l'élément d'étanchéité (25).

3. Dispositif de fermeture d'un récipient selon la revendication 2, **caractérisé en ce que** l'augmentation de la hauteur est continue vers les deux faces de la pointe (41) de languette.

4. Dispositif de fermeture d'un récipient selon l'une quelconque des revendications précédentes, **caractérisé en ce que** la languette de retenue (39) présente le long de la circonférence de l'élément d'étanchéité (25) une longueur, laquelle est définie **en ce que** la languette de retenue (39) inclut avec le point médian (43) du couvercle (15) un angle d'ouverture (45), lequel est compris entre 90 et 40 degrés, de manière préférentielle entre 80 et 50 degrés et de manière particulièrement préférentielle, entre 70 et 60 degrés.

5. Dispositif de fermeture d'un récipient selon l'une quelconque des revendications précédentes, **caractérisé en ce que** dans la première position ouverte, la bague de retenue (13) et le couvercle (15) incluent un premier angle d'inclinaison (19) compris entre 180 et 220 degrés et de manière préférentielle, compris entre 190 et 210 degrés et **en ce que** dans la deuxième position ouverte, la bague de retenue (13) et le couvercle (15) incluent un deuxième angle d'inclinaison (49) compris entre 70 et 90 degrés et de manière préférentielle, compris entre 75 et 95 degrés.

6. Dispositif de fermeture d'un récipient selon l'une quelconque des revendications précédentes, **caractérisé en ce que** l'élément d'étanchéité est une surface de couvercle (25), décalée dans la direction de la bague de retenue (13), pourvue d'un talon (51).

7. Dispositif de fermeture d'un récipient selon l'une quelconque des revendications 1 à 5, **caractérisé en ce que** l'élément d'étanchéité est une bague d'étanchéité (25), orientée dans la direction de la bague de retenue (13).

8. Dispositif de fermeture d'un récipient selon l'une quelconque des revendications précédentes, **caractérisé en ce que** sur le couvercle (15), dans la direction de la bague de retenue (13) est conçu au moins un élément entraîneur (55), lequel est logé dans un renfoncement (57) correspondant prévu sur la bague de retenue (13), lorsque le couvercle (15) se trouve dans la position de fermeture.

9. Dispositif de fermeture d'un récipient selon la revendication 8, **caractérisé en ce que** l'élément entraîneur (55) présente une forme de rampe et comporte une face échelonnée (59) et une face oblique (61).

10. Dispositif de fermeture d'un récipient selon l'une quelconque des revendications précédentes, **caractérisé en ce que** le premier prolongement est réalisé par une rainure (21) constituée sur la bague de retenue (13), le deuxième prolongement est réalisé par un bord de couvercle (23) saillant vers l'avant et dans la première position ouverte, le bord de couvercle (23) s'enclenche dans la rainure (21).

11. Dispositif de fermeture d'un récipient selon l'une quelconque des revendications 1 à 9, **caractérisé en ce que** le premier prolongement comporte une encoche (22) munie d'une échancrure (32), le deuxième prolongement (23) comporte une barre transversale (33) et dans la première position ouverte, la barre transversale (33) s'enclenche dans l'échancrure (32).

12. Dispositif de fermeture d'un récipient selon l'une quelconque des revendications précédentes, **caractérisé en ce que** l'articulation (17) est constituée d'une première et d'une deuxième charnières (17a, 17b) et le premier prolongement (21) est conçu entre la première et la deuxième charnières (17a, 17b).

13. Dispositif de fermeture d'un récipient selon l'une quelconque des revendications précédentes, **caractérisé en ce qu'**avant la première ouverture, sur la circonférence du bord (35) supérieur de la bague de retenue (13), au moins une barrette de garantie (37) arrachable relie le bord (35) supérieur avec le couvercle (15).

14. Dispositif de fermeture d'un récipient selon l'une quelconque des revendications précédentes, **caractérisé en ce que** le dispositif de fermeture (11) d'un récipient est encliquetable sur un col (30) de récipient du récipient (29).

15. Dispositif de fermeture d'un récipient selon l'une quelconque des revendications précédentes, **caractérisé en ce que** le dispositif de fermeture (11) d'un récipient est fabriqué en monobloc.

16. Dispositif de fermeture d'un récipient selon l'une quelconque des revendications précédentes, **caractérisé en ce que** le dispositif de fermeture (11) d'un récipient est fabriqué en polypropylène.

17. Dispositif de fermeture d'un récipient selon l'une quelconque des revendications précédentes, **caractérisé en ce que** la bague de retenue (13) comporte des fentes (67) placées en distribution sur la circonférence, avec une arête supérieure (69) et une arête inférieure (71), l'arête supérieure (69) étant constituée d'un segment s'écoulant en forme d'arc de cercle de la bague de retenue (13) et l'arête inférieure (71) étant constituée d'un segment de paroi (73) incliné vers l'intérieur en direction radiale et **en ce que** l'arête inférieure (71) de chaque fente (67) constitue des saillies (65), suite à quoi sont constitués des moyens d'engagement, pour un engagement par complémentarité de forme avec une saillie (66) de forme annulaire, sur la face extérieure du col (30) de récipient.
